# EUROPÄISCHE PATENTSCHRIFT

(11) **EP 0 179 514 B1**
(45) Veröffentlichungstag und Bekanntmachung des Hinweises auf die Patenterteilung: **20.12.1989**
(21) Anmeldenummer: 85201587.4
(22) Anmeldetag: 02.10.1985
(51) Int. Cl.: E04D 13/06

(54) **Verfahren zur Herstellung eines Kastenrinnenwinkels**
Method for producing a corner element for trough gutters
Procédé pour la fabrication d'un élément d'angle pour chéneaux

(30) Priorität: 24.10.1984 DE 3438942
(43) Veröffentlichungstag der Anmeldung: 30.04.1986
(73) Patentinhaber: RHEINZINK GMBH, 45705 Datteln (DE)
(72) Erfinder: Emmrich, Peter, D-4370 Marl (DE); Marx, Hans, D-4370 Marl (DE)
(74) Vertreter: Rieger, Harald, Dr.

(56) Entgegenhaltungen:
- EP-A- 0 078 584

## Beschreibung

Die Erfindung betrifft ein Verfahren zur Herstellung eines mit Wülsten und Wasserfalzen versehenen einteiligen für die Verbindung von kastenförmigen Dachrinnen vorgesehenen Dachrinnenwinkels mit im Eckbereich der Dachrinnenwinkelstücke kreisbogenförmig gestalteten Seitenwänden, insbesondere nach DIN 18461.

Kastenrinnenwinkel für die Verbindung von kastenförmigen Hängedachrinnen werden aus zwei gegeneinander stoßenden Kastenrinnenstücken, die an der Stoßstelle auf Gehrung geschnitten sind, mittels üblichem Löten oder Schweißen der in Gehrungsrichtung verlaufenden Verbindungsstelle gefertigt. Eine solche Herstellung ist mit einem beachtlichen Aufwand an Material und Zeit für das Löten bzw. Schweißen sowie für das Schneiden der Kastenrinnenstücke auf Gehrung verbunden. Darüber hinaus ist bei einem solchen Kastenrinnenwinkel auch die Langzeitdichtigkeit der Verbindungsstelle nicht gewährleistet, weil es dort zu Korrosionserscheinungen führenden Schmutzablagerungen kommt. Abgesehen davon, daß für eine Reihe von Einsatzfällen die Biegesteifigkeit dieses herkömmlichen Kastenrinnenwinkels nicht ausreicht, entspricht seine Form auch nicht den hinsichtlich zeitgemäßer Fassadengestaltung von Gebäuden gestellten ästhetischen Anforderungen.

In der EP-A 0 078 584 ist ein mit Wülsten und Wasserfalzen versehener einteiliger Dachrinnenwinkel zur Verbindung von halbrunden Dachrinnen beschrieben, der im Eckbereich der Dachrinnenwinkelstücke kreisbogenförmig gestaltet ist. Die Umformrichtung der Ausgangsplatine für den Dachrinnenwinkel verläuft diagonal zur Walzrichtung der mit vier Eckenschnitten versehenen quadratischen oder rechteckigen Platine. Die Wülste und Wasserfalze werden geradlinig an die Dachrinnenwinkelstücke durch Biegen in einem Arbeitsgang gleichzeitig angeformt. Die im Eckbereich unter einem spitzen Winkel gegeneinander stoßenden Wülste gehen unter Bildung einer dreieckförmigen Blende in den kreisbogenförmigen Rand des Dachrinnenwinkels und die Querkanten der Wasserfalze im Eckbereich in ein außen angeformtes sichelförmiges Zwischenstück über. Die für einen solchen Dachrinnenwinkel verwendete Platinenform ist für die Herstellung von kastenförmigen Dachrinnenwinkeln nicht geeignet, da die Wanddicke insbesondere im Bereich der offenen Schenkelenden ungleichmäßig ist und es zur Ausbildung von Rissen in diesem Bereich kommen kann.

Aufgabe der Erfindung ist es deshalb, einen Kastenrinnenwinkel bereitzustellen, der ohne Anwendung von Bauteilverbindungen, insbesondere von Löten und Schweißen, herstellbar ist, der eine verbesserte Biegesteifigkeit aufweist, bei dem keine Korrosionserscheinungen auftreten und der den ästhetischen Anforderungen hinsichtlich zeitgemäßer Fassadengestaltung von Gebäuden genügt.

Gelöst ist diese Aufgabe dadurch, daß erfindungsgemäß eine fünfeckige NE-Metallplatine, insbesondere eine Zinkplatine, deren Symmetrieebene senkrecht zur Walzrichtung liegt und deren vier Seiten, von denen jeweils zwei gleich lang sind, diagonal und dessen eine Seite parallel zur Walzrichtung laufen, tiefgezogen wird, wobei die Umformrichtung der entsprechenden Platinenabschnitte diagonal zur Walzrichtung der Platine verläuft, die Wülste und Wasserfalze geradlinig an die Dachrinnenwinkelstücke durch Biegen angeformt werden und die im Eckbereich unter einem spitzen Winkel gegeneinander stoßenden Wülste unter Bildung einer dreieckförmigen Blende in den kreisbogenförmigen Rand des Dachrinnenwinkels und die Querkanten der Wasserfalze im Eckbereich in ein außen angeformtes sichelförmiges Zwischenstück übergehen.

Um den Kastenrinnenwinkel sowohl zur Herstellung von Außen- als auch von Innenwinkeln benutzen zu können, weisen die Radien der gerundeten Ecken zwischen den Schenkeln etwa die gleiche Größe auf.

Nach dem Tiefziehen werden die freien überstehenden Ränder des tiefgezogenen Kastenrinnenwinkels so beschnitten, daß daraus sowohl die Wülste als auch die Wasserfalze durch Biegen in einem Arbeitsgang gleichzeitig herstellbar sind.

In vorteilhafter Weise läßt sich der erfindungsgemäße Kastenrinnenwinkel vereinfacht durch Tiefzug aus einem entsprechend formgünstig ausgebildeten Blechzuschnitt herstellen, der die gleiche Lebensdauer wie die damit verbundenen kastenförmigen Hängedachrinnen besitzt, der eine verbesserte Biegesteifigkeit aufweist und der den derzeit gestellten ästhetischen Anforderungen hinsichtlich moderner Fassadengestaltung genügt.

Der erfindungsgemäß ausgebildete Kastenrinnenwinkel ist in den Zeichnungen näher und beispielhaft erläutert.

Fig. 1 zeigt den für die Herstellung des Kastenrinnenwinkels zu verwendenden, aus einem durch Walzen erzeugten Band (1) ausgestanzten Zinkblechzuschnitt (2), der eine fünfeckige Form mit senkrecht zur Walzrichtung liegender Symmetrieebene (3) besitzt, wobei die vier Seiten (4, 4', 5, 5'), von denen jeweils zwei gleich lang sind, diagonal und die eine Seite (6) parallel zur Walzrichung verlaufen.

Bei dem in Fig. 2 wiedergegebenen als Außenwinkel dienenden, durch Tiefzug gefertigten Kastenrinnenwinkel (7) stoßen die geradlinig ausgeführten Wülste (8, 9) im verrundeten Eckbereich zwischen den Schenkeln (10, 11) unter Bildung einer etwa dreieckförmigen Blende (12) zusammen, die in den kreisbogenförmigen oberen Rand der Seitenwand des Kastenrinnenwinkels (7) verrundet übergeht. Die geradlinig ausgeführten Wasserfalze (13, 14) gehen im verrundeten Eckbereich der Schenkel in ein nach außen angeformtes sichelförmiges Zwischenstück (15) über.

In Fig. 3 ist ein als Innenwinkel ausgebildeter, durch Tiefzug gefertigter Kastenrinnenwinkel (16) dargestellt, bei dem in die Enden der geradlinig ausgeführten Wülste (17, 18) im verrundeten Eckbereich zwischen den Schenkeln (19, 20) ein den gleichen Radius wie der Eckbereich aufweisendes Wulststück (21) eingedreht ist, das mit seinem freien Längsrand auf der Innenseite des Kastenrinnenwinkels (16) anliegt. Die geradlinig ausgebildeten Wasserfalze (22, 23) überlappen sich im verrundeten Eckbereich zwischen den Schenkeln (19, 20).

## Patentansprüche

1. Verfahren zur Herstellung eines mit Wülsten (8, 9, 17, 18) und Wasserfalzen (13, 14, 22, 23) versehenen einteiligen für die Verbindung von kastenförmigen Dachrinnen vorgesehenen Dachrinnenwinkels (7,16) mit im Eckbereich der Dachrinnenwinkelstücke (10, 11, 19, 20) kreisbogenförmig gestalteten Seitenwänden, wobei eine fünfekkige NE-Metallplatine, insbesondere eine Zinkplatine, deren Symmetrieebene (3) senkrecht zur Walzrichtung liegt und deren vier Seiten (4, 4', 5, 5'), von denen jeweils zwei gleich lang sind, diagonal und dessen eine Seite (6) parallel zur Walzrichtung laufen, tiefgezogen wird, die Umformrichtung der entsprechenden Platinenabschnitte diagonal zur Walzrichtung der Platine (2) verläuft, die Wülste (8, 9,17,18) und Wasserfalze (13,14, 22, 23) geradlinig an die Dachrinnenwinkelstücke (10, 11, 19,20) durch Biegen angeformt werden und die im Eckbereich unter einem spitzen Winkel gegeneinander stoßenden Wülste (8, 9,17,18) unter Bildung einer dreieckförmigen Blende (12) in den kreisbogenförmigen Rand des Dachrinnenwinkels (7, 16) und die Querkanten der Wasserfalze (13, 14, 22, 23) im Eckbereich in ein außen angeformtes sichelförmiges Zwischenstück (15) übergehen.

2. Verfahren nach Anspruch 1, dadurch gekennzeichnet, daß die Radien der Eckbereiche der Dachrinnenwinkelstücke (10, 11, 19, 20) etwa gleich groß geformt werden.

3. Verfahren nach den Ansprüchen 1 oder 2, dadurch gekennzeichnet, daß die freien überstehenden Ränder des tiefgezogenen Dachrinnenwinkels (7, 16) so beschnitten werden, daß daraus sowohl die Wülste (8, 9, 17 18) als auch die Wasserfalze (13, 14, 22, 23) in einem Arbeitsgang gleichzeitig geformt werden.

## Claims

1. Method for producing a one-piece guttering corner (7, 16) provided with rolled parts (8, 9, 17, 18) and water folds (13,14, 22, 23) and intended for connecting trough-shaped guttering, and provided with arc-shaped side walls in the corner region of the guttering corner elements (10, 11, 19, 20), a five-cornered non-ferrous metal sheet, in particular a zinc sheet, being deep-drawn, the plane of symmetry (3) of which sheet is perpendicular to the direction of rolling and the four sides (4, 4', 5, 5') of which, two of which in each case are of the same length, rund diagonally to the direction of rolling and one side (6) of which runs parallel to the direction of rolling, the direction of shaping of the corresponding sheet sections running diagonally to the direction of rolling of the sheet (2), the rolled parts (8, 9, 17, 18) and the water folds (13, 14, 22, 23) being formed in rectilinear manner on the guttering corner elements (10, 11, 19, 20) by bending and the rolled parts (8, 9, 17 18) which abut each other at an acute angle in the corner region change into the arc-shaped edge of the guttering corner (7, 16), forming a triangular recess (12), and the transverse edges of the water folds (13, 14, 22, 23) in the corner region change into a crescent-shaped intermediate element (15). formed on the outside.

2. Method according to Claim 1, characterised in that the radii of the corner regions of the guttering corner elements (10, 11, 19, 20) are formed to be approximately the same size.

3. Method according to Claims 1 or 2, characterised in that the free projecting edges of the deep-drawn guttering corner (7, 16) are cut so that both the rolled parts (8, 9, 17, 18) and the water folds (13, 14, 22, 23) are simultaneously formed therefrom in one operation.

## Revendications

1. Procédé pour fabriquer un élément d'angle monobloc (7, 16) pour cheneau pourvu de rebords (8, 9, 17, 18) et de rabats pour l'eau (13, 14, 22, 23) et servant à réunir des cheneaux rectangulaires et comportant des parois latérales possédant une forme en arc de cercle et situées dans la zone d'angle des parties (10, 11, 19, 20) l'élément d'angle pour cheneau, et selon lequel on emboutit par emboutissage profond une platine pentagonale formée d'un métal non ferreux, notamment une platine en zinc, dont l'axe de symétrie (3) est perpendiculaire à la direction de laminage et dont les quatre côtés (4, 4', 5, 5'), dont deux possèdent respectivement la même longueur, sont disposés en diagonale et dont un côté (6) est parallèle à la direction de laminage, la direction de déformation des sections correspondantes de la platine (2) s'étendant en diagonale par rapport à la direction de laminage de la platine et on forme par pliage les rebords (8, 9, 17, 18) et les rabats pour l'eau (13, 14, 22, 23) selon une disposition rectiligne sur les parties (10, 11, 19, 20) de l'élément d'angle pour cheneau, les rebords (8, 9,17,18), qui sont en aboutement réciproque en faisant entre eux un angle aigu dans la zone d'angle, se prolongeant, en formant un panneau triangulaire (12), par le bord en forme d'arc de cercle de l'élément d'angle (7, 16) pour cheneau tandis que les arêtes transversales des rabats pour l'eau (13, 14, 22, 23) se prolongent dans la zone d'angle, par un élément intercalaire en forme de croissant (15), formé sur le côté extérieur.

2. Procédé suivant la revendication 1, caractérisé par le fait qu'on donne des dimensions approximativement identiques au rayon des zones d'angle des parties (10, 11, 19, 20) de l'élément d'angle pour cheneau.

3. Procédé suivant les revendications 1 ou 2, caractérisé par le fait qu'on découpe les bords saillants libres de l'élément d'angle (7, 16) pour cheneau, embouti selon un emboutissage profond, de manière à former simultanément, et en une phase opératoire, aussi bien les rebords (8, 9, 17, 18) que les rabats pour l'eau (13, 14, 22, 23).
